# EUROPÄISCHE PATENTSCHRIFT

(11) **EP 0 220 483 B1**
(45) Veröffentlichungstag und Bekanntmachung des Hinweises auf die Patenterteilung: **04.03.1992**
(21) Anmeldenummer: 86112945.0
(22) Anmeldetag: 19.09.1986
(51) Int. Cl.: B65F 1/14, B65F 3/00

(54) **Müllsammelsystem**
Refuse-collecting system
Système pour la collecte des ordures

(30) Priorität: 21.09.1985 DE 3533751
(43) Veröffentlichungstag der Anmeldung: 06.05.1987
(62) Teilanmeldung aus: 90124306.3
(73) Patentinhaber: Schiller, Rolf, D-88212 Ravensburg (DE)
(72) Erfinder: Schiller, Rolf, D-88212 Ravensburg (DE)
(74) Vertreter: Patentanwälte Eisele, Otten & Roth

(56) Entgegenhaltungen:
- EP-A- 0 231 848
- DE-A- 2 914 532
- DE-U- 8 431 199
- FR-A- 998 761
- FR-A- 1 067 579
- FR-A- 1 304 674
- FR-A- 2 336 320
- FR-A- 2 364 636
- US-A- 3 127 052
- US-A- 3 720 346
- US-A- 3 900 106

## Beschreibung

Die Erfindung betrifft ein Müllsammelsystem unter Verwendung von Müllfahrzeugen und Haushaltsmüllbehälter nach dem Oberbegriff des Anspruchs 1.

Aus der Druckschrift DE-A-25 58 433 ist ein Müllsammel- und Transportsystem (Mehrkammermüllsystem) bekannt geworden, mit dem gleichzeitig verschiedene Müllarten in geteilten Müllbehältern gesammelt, umgeladen und transportiert werden können. Die darin gemachten Ausführungen beziehen sich hauptsächlich auf das Prinzip. Es ist jedoch erforderlich, für eine kostengünstige Herstellung, optimale Handhabbarkeit und Benutzerfreundlichkeit weitere Ausführungen anzugeben.

Der Erfindung liegt die Aufgabe zugrunde, das bekannte Mehrkammermüllsystem unter den obigen Kriterien optimal und kostengünstig zu gestalten.

Die Aufgabe besteht insbesondere darin, den Müllbehälter und eine Hubkippvorrichtung derart auszugestalten, daß die Zuführung der einzelnen Müllkomponenten in die einzelnen Kammern des Fahrzeuges auch dann gewährleistet wird, wenn diese nicht unmittelbar an die Öffnung der Schüttung angrenzen. Hierfür soll die Ausgestaltung des Fahrzeuges derart erfolgen, daß die einzelnen Komponenten ggf. einzeln in der Be- und Entladung gehandhabt werden können.

Diese Aufgabe wird durch die Merkmale des Anspruchs 1 gelöst. Weitere Vorteile und Merkmale zweckmäßiger Ausgestaltungen ergeben sich aus den Unteransprüchen und sind nachstehend anhand der Zeichnungen näher erläutert.
Es zeigen
- Abb. 1: eine Seitenansicht des Müllfahrzeugs mit einer Quertrennwand zur Bildung eines vorderen und hinteren Stauraumes,
- Abb. 2: eine Rückansicht des Fahrzeugs nach Abb. 1,
- Abb. 3: eine Ansicht der fahrzeugseitigen Aufnahmevorrichtung (Schüttung) für die Müllbehälter und
- Abb. 4: eine alternative Anordnung für eine Schüttungsöffnung am Fahrzeug.

Das in den Abb. 1 und 2 dargestellte Müllsammelsystem dient zur Aufnahme einzelner Müllfraktionen in Kammern 2, 3, von denen eine nicht unmittelbar im Bereich der Einfüllöffnung 5 gelegen ist, d. h. das Müllfahrzeug weist beispielsweise eine Trennwand 11 auf, die das Fahrzeug 1 in einen vorderen 3 und einen hinteren 2 Stauraum trennt, wobei der vordere Stauraum 3 von der hinteren Rückwand bzw. Beladungswand beschickt werden muß. Hierfür sind Transportbänder 4, Becherwerke o. dgl. angebracht, die von der hinteren Einfüllöffnung 5 oder Schüttung 5 zur entfernter liegenden Fahrzeugkammer 3 führen, wobei die Transportvorrichtungen 4 an die Höhe des Füllstandes der Stoffe in den Fahrzeugkammern 2, 3 anpaßbar sind. Der Boden des Stauraumes 2, 3 kann zumindest im Einfüllbereich der Wertstoffe zur Verhinderung einer Zerstörung mit dämpfendem Material wie Gummi o. dgl. ausgekleidet sein.

Hierbei ist es zweckmäßig, daß zur unabhängigen Handhabung der einzelnen Fraktionen zumindest ein Stauraum 2, 3 des Fahrzeuges 1 so gestaltet ist, daß er auswechselbar oder daß in ihm ein auswechselbarer Behälter untergebracht ist. Besonders vorteilhaft ist es dabei, diese Behälter so zu gestalten, daß sie gestapelt werden und/oder durch handelsüblichen LKW-Containerverkehr transportiert werden können. Damit lassen sich auf einfache Weise die einzelnen Fraktionen aus den Sammelgebieten oder vom Umschlagplatz weitertransportieren.

Um die Leerung des Müllbehälters möglichst zeitsparend zu gestalten, ist es zweckmäßigerweise vorgesehen, die Hausmüllbehälter 8 in einem Zwischenbehälter 6 mit entsprechenden deckungsgleichen Trennwänden 7, 9 zu entleeren. Dieser Zwischenbehälter 6 faßt mehrere Inhalte von Hausmüllbehältern 8 und wird bei Füllung in üblicher Weise bei hintereinander liegenden Stauräumen 2, 3 über ein oder mehrere Transportbänder 4 befüllt.

Im Müllfahrzeug 1 sind Kammern 2, 3 bzw. Einzelstauräume bzw. stapelbare Container zur Aufnahme unterschiedlicher Müllfraktionen vorgesehen, von denen wenigstens eine Kammer über eine, insbesondere höhenverstellbare Transportvorrichtung 4, wie Transportband 4, Becherwerk o. dgl. mit der Einfüllöffnung (Schüttung 5) des Müllfahrzeugs 1 verbunden ist, wobei innen oder außen am Müllfahrzeug 1 wenigstens ein Zwischenbehälter 6 mit wenigstens einer, mit der Wand 9 des Müllbehälters 8 deckungsgleichen Wand 7 vorgesehen ist. Der Zwischenbehälter 6 faßt in seiner Größe den Inhalt mehrerer Müllbehälter 8 und wird mittels einer Hubkippeinrichtung 10 am Müllfahrzeug 1 entleert.

In der Einfüllöffnung (Schüttung 5) für die Hubkippvorrichtung 10 (Abb. 3) sind die auf die Trennwände 7, 9 des Zwischenbehälters 6 und des Müllbehälters 8 passenden Leitwände 12 verschiebbar angeordnet. Hierdurch ist es möglich, die variabel versetzbaren Trennwände 7, 9 im Müll- und Zwischenbehälter 6, 8 nicht nur nach Art der Sammlung in bestimmten Teilöffnungsverhältnissen je nach Stadt einzurichten, sondern sich sogar dem Bedarf des einzelnen Haushaltes anzupassen. Die Lage der Behältertrennwand 7, 9 kann automatisch erfaßt werden. Erforderlich ist lediglich ein Fühler zur Feststellung der Lage der Behältertrennwände 7, 9 und Regelung von Leitwänden 12 im Fahrzeug 1.

Wie aus Abb. 3 weiterhin ersichtlich, können eine oder mehrere Teilöffnungen 5 der Schüttung mit einem Verschlußdeckel 13 versehen sein, so daß wahlweise einzelne Fächer der Behälter 6, 8 nicht geleert werden. Auf diese Weise können beispielsweise verunreinigte Wertstoff-Müllfraktionen beim Verbraucher zurückgelassen werden, der damit zu einer sorgfältigeren Handhabung bei der Sortierung gezwungen wird. Es ist ferner möglich, einen Behälter 6, 8 auch in mehreren Leervorgängen zu entleeren. Dies ist dann vorteilhaft, wenn beispielsweise ein Behältersegment in eine Region des Sammelfahrzeuges entleert werden soll, die nicht unmittelbar im Bereich der Schüttungsöffnung 5 anschließt. Demzufolge ist es vorteilhaft, daß Leitwände 12 von Einfüllöffnungen 5 einer Hubkippvorrichtung 10 am Müllfahrzeug 1 automatisch dem Behälter 6, 8 mit Trennwänden 7, 9 durch Verschieben der Leitwände 12 angepaßt werden, bzw. eine Anpassung durch Verschiebung der Einfüllöffnungen 5 relativ zu den Leitwänden 12 erfolgt, wobei vorzugsweise die Einfüllöffnungen 5 zum Teil mit Verschlußdeckeln 13 derart versehen sind, daß bestimmte Teilbereiche des Behälters 6, 8 nicht entleerbar sind.

Die Abb. 4 zeigt eine Schüttungsöffnung 5 mit Trennwand 14, 14' im Öffnungsbereich, mit Leitblech 15, 15' zur Fahrzeugtrennwand 11. Dabei ist die Trennwand 14 im Öffnungsbereich der Schüttung in waagerechter Richtung verschiebbar angeordnet, damit sie über einen nicht näher dargestellten mechanischen oder optischen Fühler gemäß einer individuellen Positionierung der Trennwände 7, 9 in den Behältern 6, 8 in ihrer Lage den Behältern 6, 8 angepaßt werden kann. Das Leitblech 15 ist dabei am unteren Ende an die Trennwand 11 des Fahrzeuges angebracht bzw. führt in den Zwischenbehälter 6 gemäß Abb. 2. Es ist auch möglich, die gesamte Öffnung 5 der Schüttung relativ zur Trennwand 11 zu bewegen, soweit nur eine Trennwand 14 Verwendung findet. Bei mehreren Trennwänden empfiehlt sich jedoch die Verschiebung der Trennwände 14 selbst.

Demzufolge ist es vorteilhaft, daß die Trennwand 14 im Öffnungsbereich der Schüttungsöffnung 5 im Fahrzeug 1 in waagerechter Richtung verschiebbar angeordnet ist, wobei Fühler die Positionierung entsprechend der Stellung der Trennwände 7, 9 der Behälter 6, 8 vornehmen, und/oder daß die Schüttungsöffnung 5 relativ zur Trennwand 14 verschiebbar ausgebildet ist.

## Patentansprüche

1. Müllsammelsystem unter Verwendung von Müllfahrzeugen (1) und Haushaltsmüllbehälter (8) für eine getrennte Aufnahme von Abfallstoffen verschiedenster Zusammensetzung durch wenigstens zwei Kammern im Müllbehälter sowie zugehörige Kammern (2, 3) im Müllfahrzeug, wobei zur Bildung gleicher oder unterschiedlich großer Kammern im Müllbehälter (8) wenigstens eine darin versetzbare und befestigbare Trennwand (9) vorgesehen ist und das Müllfahrzeug in seiner Schüttungsöffnung sowie im Inneren entsprechend angepaßt ist, dadurch gekennzeichnet, daß von den Kammern (2, 3) bzw. Einzelstauräumen bzw. stapelbaren Containern zur Aufnahme der unterschiedlichen Müllfraktionen im Müllfahrzeug (1) wenigstens eine über eine Transportvorrichtung (4) wie Transportband (4), Becherwerk o. dgl. mit dem Einfüllbereich (Schüttung 5) des Müllfahrzeugs (1) verbunden ist, wobei die Transportvorrichtung (4) derart angeordnet ist, daß sie wenigstens eine der gleichzeitig dem Müllfahrzeug (1) zugeführten Müllfraktionen aufnimmt.

2. Müllsystem nach Anspruch 1, dadurch gekennzeichnet, daß innen oder außen am Müllfahrzeug (1) wenigstens ein Zwischenbehälter (6) mit wenigstens einer, mit der Trennwand (9) des Müllbehälters (8) deckungsgleichen Wand (7) vorgesehen ist, der in seiner Größe den Inhalt mehrerer Müllbehälter (8) faßt und der mittels einer Hubkippeinrichtung (10) im Müllfahrzeug (1) entleerbar ist.

3. Müllsystem nach Anspruch 1 oder 2, dadurch gekennzeichnet, daß Leitwände (12) von Einfüllöffnungen (5) einer Hubkippvorrichtung (10) am Müllfahrzeug (1) automatisch dem Müllbehälter bzw. Zwischenbehälter (6, 8) mit Trennwänden (7, 9) durch Verschieben der Leitwände (12) angepaßt werden, bzw. eine Anpassung durch Verschiebung der Einfüllöffnungen (5) relativ zu den Leitwänden (12) erfolgt, wobei vorzugsweise die Einfüllöffnungen (5) zum Teil mit Verschlußdeckeln (13) derart versehen sind, daß bestimmte Teilbereiche des Müllbehälters nicht entleerbar sind.

4. Müllsystem nach Anspruch 1 oder 3, dadurch gekennzeichnet, daß die Trennwand (14) im Öffnungsbereich der Schüttungsöffnung (5) im Fahrzeug (1) in waagerechter Richtung verschiebbar angeordnet ist, wobei Fühler die Positionierung entsprechend der Stellung der Trennwände (7, 9) des Müllbehälters (8) oder Zwischenbehälters (7) vornehmen, und/oder daß die Schüttungsöffnung (5) relativ zur Trennwand (14) verschiebbar ausgebildet ist.

## Claims

1. A refuse collection system using refuse collection vehicles (1) and dustbins (8) for a separate gathering of refuse materials of the most diverse composition by at least two chambers in the dustbin as well as associated chambers (2, 3) in the refuse collection vehicle, there being provided in the dustbin (8) to form chambers of the same or different sizes at least one partition (9) adjustable and securable therein, and the refuse collection vehicle being correspondingly adapted in its dumping opening, as well as inside, characterized in that, of the chambers (2, 3), or individual retaining spaces, or stackable containers for the receiving of the different refuse fractions in the refuse collection vehicle (1) at least one is connected by means of a conveyor arrangement (4) such as conveyor belt (4), elevator bucket or the like with the filling area (dumping 5) of the refuse collection vehicle (1), the conveyor arrangement (4) being arranged in such a manner that it receives at least one of the refuse fractions supplied to the refuse collection vehicle (1).

2. A refuse collection system according to claim 1, characterized in that, either inside or outside the refuse collection vehicle (1), provision is made for an intermediate container (6) with at least one wall (7) which shares the same covering as the partition (9) of the dustbin (8), the said intermediate container (6) being of a size large enough to accommodate the contents of several dustbins, and which can be emptied in the refuse collection vehicle by means of an elevating tipping device (10).

3. A refuse collection system according to either claim 1 or 2, characterized in that guiding walls (12) of filling openings (5) of an elevating tipping device (10) on the refuse collection vehicle (1) are automatically adapted to the dustbin or intermediate container (6, 8) with partitions (7, 9) by moving the guiding walls (12), or an adaptation is effected by moving the filling openings (5) relative to the guiding walls (12), the filling openings (5) being preferably fitted with closing covers (13) in such a manner that specific partial areas of the dustbin are not emptiable.

4. A refuse collection system according to either claim 1 or 2, characterized in that the partition (14) in the opening area of the dumping opening (5) in the vehicle (1) is slidably mounted in the horizontal direction, feelers effecting the positioning correspondingly to the position of the partitions (7, 9) of the dustbin (8) or intermediate container (7), and/or in that the dumping opening (5) is designed to be movable relative to the partition (14).

## Revendications

1. Système pour la collecte des ordures ménagères, en utilisant des bennes à ordures (1) et des boîtes à ordures ou poubelles (8), pour une réception séparée de déchets de compositions les plus différentes, grâce à au moins deux chambres dans la boîte à ordures, ainsi que des chambres correspondantes (2,3) dans la benne à ordures, et pour former des chambres identiques ou de tailles différentes, au moins une paroi de séparation (9) qui peut y être fixée et déplacée étant prévue dans la boîte à ordures (8), et la benne à ordures étant adaptée, de façon correspondante, en ce qui concerne son ouverture de déchargement, ainsi que l'intérieur de celle-ci,
caractérisé en ce que, parmi les chambres (2,3) ou les espaces de retenue individuels ou les conteneurs empilables pour la réception des différentes fractions d'ordures dans la benne à ordures (1), au moins un est relié à la zone de remplissage (déchargement 5) de la benne à ordures (1) par l'intermédiaire d'un dispositif de transport (4), comme un tapis roulant (4), un transporteur à godets ou analogue, le dispositif de transport (4) étant agencé de sorte qu'il reçoit au moins une des fractions d'ordures amenées simultanément à la benne à ordures (1).

2. Système selon la revendication 1,
caractérisé en ce que, à l'intérieur ou à l'extérieur de la benne à ordures (1), est prévu au moins un récipient intermédiaire (6), comportant au moins une paroi (7) coïncidant avec la paroi de séparation (9) de la boîte à ordures (8), et qui contient, dans son volume, le contenu de plusieurs boîtes à ordures (8), et qui peut être vidé dans la benne a ordures (1) au moyen d'un dispositif élévateur et basculant (10).

3. Système selon la revendication 1 ou 2,
caractérisé en ce que des volets (12) d'ouvertures de remplissage (5) d'un dispositif élévateur et basculant (10) sur la benne à ordures (1) sont adaptés automatiquement à la boîte à ordures (8) ou au récipient intermédiaire (6) à parois de séparation (9,7) par déplacement des volets (12), ou une adaptation a lieu par déplacement des ouvertures de remplissage (5) par rapport aux volets (12), les ouvertures de remplissage (5) étant avantageusement munies, en partie, de couvercles de fermeture (13), de sorte que des zones partielles déterminées de la boîte à ordures ne peuvent pas être vidées.

4. Système selon la revendication 1 ou 3,
caractérisé en ce que la paroi de séparation (14) dans la zone de l'ouverture de déchargement (5) dans le véhicule (1) est agencée de façon déplaçable en direction horizontale, des capteurs permettant le positionnement de façon correspondant à la position des parois de séparation (9,7) de la boîte à ordures (8) ou du récipient intermédiaire (6), et/ou en ce que l'ouverture de déchargement (5) est déplaçable par rapport à la paroi de séparation (14).
